# EUROPÄISCHE PATENTSCHRIFT

(11) **EP 2 888 054 B1**
(45) Veröffentlichungstag und Bekanntmachung des Hinweises auf die Patenterteilung: **05.10.2016**
(21) Anmeldenummer: 13747841.8
(22) Anmeldetag: 09.08.2013
(51) Int. Cl.: B05B 1/18, B05B 1/30

(54) **DUSCHKOPF MIT EINER FEDERNDEN WASSERLEITMATTE**
SHOWER HEAD WITH A FLEXIBLE WATER DISTRIBUTION MAT
POMME DE DOUCHE AVEC UN TAPIS D'EAU FLEXIBLE

(30) Priorität: 22.08.2012 DE 102012107721
(43) Veröffentlichungstag der Anmeldung: 01.07.2015
(73) Patentinhaber: Ideal Standard International BVBA, 1935 Zaventem (BE)
(72) Erfinder: BEHR, Josef, 54516 Wengerohr (DE); SCHMITZ, Walter, 54518 Bruch (DE)
(74) Vertreter: Müller, Karl-Ernst
(86) Internationale Anmeldenummer: PCT/EP2013/066678
(87) Internationale Veröffentlichungsnummer: WO 2014/029636

(56) Entgegenhaltungen:
- US-B1- 6 382 531

## Beschreibung

Die Erfindung betrifft einen Duschkopf als Teil einer Sanitärarmatur bestehend aus einer Oberschale und einer Unterschale mit darin angeordneten Durchlassöffnungen für das über den Duschkopf zu verteilende Wasser, wobei zwischen Oberschale und Unterschale eine Strahlmatte mit daran ausgebildeten und durch die Durchlassöffnungen der Unterschale hindurchreichenden und die Ausströmöffnungen für das Wasser bildenden Ausströmtüllen angeordnet ist.

Ein Duschkopf mit den vorgenannten Merkmalen ist in der US 6 382 531 bzw. in der DE 10 2007 011 181 A1 beschrieben. Der Duschkopf besteht aus einer Oberschale und einer Unterschale, die durch ein umlaufendes Verbindungselement miteinander verbunden sind. Sowohl Oberschale als auch Unterschale weisen an ihren ebenen und aneinander anliegenden Trennflächen eingearbeitete Nuten auf, die gemeinsam Wasserkanäle zur Verteilung des über den Duschkopf geführten Wassers ausbilden. In die Wasserkanäle ist eine aus einem flexiblen, durchsichtigen oder halbtransparenten Kunststoff hergestellte Strahlmatte mit daran ausgebildeten Ausströmtüllen eingelegt, die die Unterschale durchsetzen und insoweit Ausströmöffnungen für das Wasser bilden. Der bekannte Duschkopf ist dabei im Wesentlichen für eine Beleuchtung mittels daran angebrachter Leuchtmittel eingerichtet.

Mit einem derartig aufgebauten Duschkopf ist generell der Nachteil verbunden, dass auch nach dem Abstellen der Wasserzufuhr aufgrund der üblichen Abmessungen der in dem Duschkopf ausgebildeten Wasserkanäle noch eine nicht unbeträchtliche Wassermenge in dem Duschkopf ansteht, die teilweise zu einem nicht bestimmbaren Zeitpunkt, also beispielsweise auch nach Reinigung der Dusche, aus dem Duschkopf ausläuft und somit zu einem späteren Zeitpunkt eine Verschmutzung verursachen kann. Ein Teil der Wassermenge bleibt zudem in den Wasserkanälen des Duschkopfes stehen, und insbesondere bei einem zuletzt erfolgten Durchfluss von heißem bzw. warmem Wasser kann es zur Bildung von Legionellen in dem im Duschkopf anstehenden Wasserrest kommen.

Der Erfindung liegt daher die Aufgabe zugrunde, einen Duschkopf mit den eingangs genannten Merkmalen so auszugestalten, dass ein Nachlaufen von Wasser aus dem Duschkopf im Anschluss an das Abstellen der Wasserzufuhr weitestgehend vermieden ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, zwischen Strahlmatte und einer mit Abstand dazu angeordneten feststehenden Kopfplatte des Duschkopfes eine aus einem verformbaren, dichtenden Elastomer bestehende Wasserleitmatte angeordnet ist, die aufgrund einer federnden Abstützung gegen die Kopfplatte in einer die Ausströmtüllen der Strahlmatte verschließenden Anlage an der Strahlmatte gehalten ist und die bei Einwirkung des über einen zentralen Zulauf zwischen Strahlmatte und Wasserleitmatte eingeleiteten Wassers sich unter Ausbildung einer Wasserströmungsfläche gegen die Kopfplatte aufwölbt und die Ausströmtüllen der Strahlmatte freigibt.

Somit beruht die Erfindung auf dem Prinzip, dass bei Beaufschlagung des Duschkopfes mit Wasser dieses Wasser über den an dem Zwischenraum zwischen Strahlmatte und Wasserleitmatte angeschlossenen zentralen Zulauf des Duschkopfes zwischen die Strahlmatte und die Wasserleitmatte eingeleitet wird. Der entsprechend einwirkende Wasserdruck führt zu einer Aufwölbung der flexiblen Wasserleitmatte in Richtung zur feststehenden Kopfplatte bei gleichzeitigem Aufbau von Rückstellkräften, so dass die Ausströmtüllen bzw. deren Ausströmöffnungen freigegeben werden. Wird die Wasserzufuhr abgestellt, so führen die Rückstellkräfte zu einer erneuten Anlage der Wasserleitmatte an der Strahlmatte, wobei das zwischen der Wasserleitmatte und der Strahlmatte noch befindliche Wasser bei der Rückbewegung der Wasserleitmatte in Anlage an die Strahlmatte aktiv ausgepresst wird und bei vollständiger Anlage der Wasserleitmatte an der Strahlmatte die Ausströmtüllen der Strahlmatte verschlossen sind. Auf diese Weise ist sichergestellt, dass sich im Anschluss an das Abstellen der Wasserzufuhr kein Wasser mehr im Duschkopf befindet.

Nach einem ersten Ausführungsbeispiel der Erfindung kann vorgesehen sein, dass zur Einstellung der Federwirkung die Wasserleitmatte auf ihrer der Strahlmatte abgewandten Oberseite mit gegen die Kopfplatte des Duschkopfes anliegenden und bei Aufwölbung der Wasserleitmatte unter Druckeinwirkung nachgiebigen und dabei Rückstellkräfte bildenden Erhöhungen versehen ist, wobei in zweckmäßiger Weise vorgesehen sein kann, dass die Erhöhungen der Wasserleitmatte als aus der ebenen Wasserleitmatte ausgeformte Aufwölbungen ausgebildet sind.

Hiermit ist der Vorteil verbunden, dass die entsprechend erforderliche Wasserleitmatte einfach herzustellen ist, wobei die Erhebungen bzw. Auswölbungen der Wasserleitmatte durch die sich gegen die feststehende Kopfplatte des Duschkopfes aufwölbende Wasserleitmatte flachgedrückt werden und dadurch die gewünschten Rückstellkräfte bilden.

Nach einem alternativen Ausführungsbeispiel der Erfindung kann vorgesehen sein, dass zur Einstellung der Federwirkung zwischen der Kopfplatte und der Wasserleitmatte eine mittels Federn gegen die Kopfplatte abgestützte und die Wasserleitmatte flächig beaufschlagende Druckplatte angeordnet ist, die unter der Wirkung von sich zwischen der Kopfplatte und der Druckplatte abstützenden Federn einerseits und der Aufwölbung der Wasserleitmatte bei Wasserzutritt zwischen Strahlmatte und Wasserleitmatte andererseits verschiebbar ist. Hiermit kann der Vorteil verbunden sein, dass durch Einsatz unterschiedlich starker Federn sich entsprechende Rückstellkräfte einstellen lassen.

Im Hinblick auf ein sicheres Verschließen der Ausströmtüllen der Strahlmatte ist nach einem Ausführungsbeispiel der Erfindung vorgesehen, dass an der Unterseite der Wasserleitmatte bei Anlage von Wasserleitmatte und Strahlmatte aneinander in die Ausströmtüllen der Strahlmatte hineinreichende, diese verschließende Vorsprünge angeordnet sind, die bei aus der Anlage an der Strahlmatte aufgewölbter Wasserleitmatte die Ausströmtüllen freigeben, wobei in zweckmäßiger Weise im Hinblick auf eine einfache Herstellung der Wasserleitmatte vorgesehen sein kann, dass die Vorsprünge durch Ausformung der Wasserleitmatte mit auf der den Vorsprüngen abgewandten Oberseite der Wasserleitmatte entsprechend ausgebildeten Vertiefungen gebildet sind.

Um eine definierte Lage der Wasserleitmatte auch in deren aufgewölbter Stellung sicherzustellen, kann nach einem Ausführungsbeispiel der Erfindung weiterhin vorgesehen sein, dass die ein Widerlager für die unter Wassereinwirkung erfolgende Aufwölbung der Wasserleitmatte bildende feststehende Kopfplatte oder die Druckplatte an ihrer der Wasserleitmatte zugewandten Unterseite in die an der Oberseite der Wasserleitmatte ausgebildeten Vertiefungen vorstehende Führungsvorsprünge für die Bewegung der Wasserleitmatte aufweisen.

Soweit sich in der Sanitärtechnik im Allgemeinen der Einsatz eines silikonähnlichen Elastomermaterials bzw. von Silikon selbst als zweckmäßig erwiesen hat, können gemäß der vorliegenden Erfindung auch Strahlmatte und Wasserleitmatte aus entsprechendem Material bestehen.

In der Zeichnung sind Ausführungsbeispiele der Erfindung wiedergegeben, welche nachstehend beschrieben sind. Es zeigen:
- Fig. 1: einen Duschkopf in einer Schnittdarstellung,
- Fig. 2: den Duschkopf gemäß Figur 1 in einer auseinandergezogenen Perspektivdarstellung seiner Einzelteile,
- Fig. 3: die Einzelheit A in Figur 1 in einer vergrößerten Darstellung,
- Fig. 4: die Einzelheit B in Figur 1 in einer vergrößerten Darstellung,
- Fig. 5: ein anderes, abgewandeltes Ausführungsbeispiel des Duschkopfes in einer Darstellung gemäß Figur 1,
- Fig. 6: den Duschkopf gemäß Figur 5 in einer auseinandergezogenen Perspektivdarstellung seiner Einzelteile entsprechend Figur 2,
- Fig. 7: die Einzelheit A in Figur 5 in einer vergrößerten Darstellung,
- Fig. 8: die Einzelheit B in Figur 5 in einer vergrößerten Darstellung.

Der aus den Figuren 1 und 2 im Einzelnen ersichtliche Duschkopf 10 besteht aus einer Oberschale 11 und einer Unterschale 12, in welcher Dürchlassöffnungen 13 ausgebildet sind. In die Unterschale ist eine Strahlmatte 14 aus vorzugsweise Silikonmaterial eingelegt, an deren, der Unterschale 12 zugewandten Unterseite Ausströmtüllen 15 angeformt sind, die sich durch die Durchlassöffnungen 13 der Unterschale 12 erstrecken und an ihrem Ende endende Ausströmöffnungen 16 aufweisen. Dies ist besser aus Figur 4 erkennbar.

Auf die Strahlmatte 14 ist eine ebenfalls aus einem Silikonmaterial bestehende Wasserleitmatte 17 aufgelegt, an deren der Strahlmatte 14 zugewandten Unterseite Vorsprünge 18 ausgebildet sind, die bei auf der Strahlmatte 14 aufliegender Wasserleitmatte 17 in die Ausströmtüllen 15 hineinragen und insoweit diese bzw. deren Ausströmöffnungen 16 verschließen, so dass bei auf der Strahlmatte 14 aufliegender Wasserleitmatte 17 kein Wasser aus den Ausströmtüllen 15 ausfließen kann. Dabei sind die Vertiefungen 18 durch Ausformung der zunächst ebenen Wasserleitmatte 17 derart ausgebildet, dass sich auf der den Vorsprüngen 18 abgewandten Oberseite der Wasserleitmatte 17 entsprechend angeordnete Vertiefungen 19 ergeben. Auch dies im Einzelnen aus Figur 4 ersichtlich.

Im Inneren des von Oberschale 11 und Unterschale 12 gebildeten Duschkopfes 10 ist eine feststehende Kopfplatte 20 mit einem gewissen Abstand zur auf der Strahlmatte 14 aufliegenden Wasserleitmatte 17 angeordnet. Dieser Abstand ist so groß bemessen, dass sich die Wasserleitmatte 17 in dem Zwischenraum zwischen der Strahlmatte 14 und der Kopfplatte 20 bewegen, d.h. so weit in Richtung der Kopfplatte 20 aufwölben kann, dass die Vorsprünge 18 die Ausströmöffnungen 16 in den Ausströmtüllen 15 freigeben. Weiterhin sind auf der der Kopfplatte 20 zugewandten Oberseite der Wasserleitmatte Erhöhungen in Form von aus der ebenen Wasserleitmatte 17 ausgeformten Aufwölbungen 29 ausgebildet, die bei auf der Strahlmatte 14 aufliegender Wasserleitmatte 17 sich gegen die Unterseite der feststehenden Kopfplatte 20 abstützen. Diese Aufwölbungen 29 sind dabei in den jeweils zwischen den Vorsprüngen 18 bzw. Vertiefungen 19 gelegenen Bereichen der Wasserleitmatte 17 angeordnet. Weiterhin weist die feststehende Kopfplatte 20 an ihrer Unterseite davon vorstehende Führungsvorsprünge 21 auf, die in die an der Oberseite der Wasserleitmatte 17 ausgebildeten Vertiefungen 19 hineinreichen und dadurch eine Führung bzw. Fixierung der Wasserleitmatte 17 bei deren Aufwölbung sicherstellen.

Der Aufbau des Duschkopfes 10 wird vervollständigt von einem zentralen Zulauf 22 für das Wasser, der auch einen Mengenregulierer 25 sowie ein Kugelgelenk 24 zur Verschwenkung des mittels eines Adapters 23 angeschlossenen Duschkopfes 10 umfasst. Soweit das über den zentralen Zulauf 22 zuströmende Wasser in den Zwischenraum zwischen der Strahlmatte 14 und der Wasserleitmatte 17 einzuleiten ist, ist die Kopfplatte 20 mit einem von ihr nach oben abstehenden Innenflansch 26 versehen, an dessen Innenseite ein von der Wasserleitmatte 17 hochgezogener Flansch 27 anliegt. Hierdurch wird ein Eintrittskanal 28 für das zulaufende Wasser ausgebildet, der einen gerichteten Zutritt des Wassers zwischen die Strahlmatte 14 und die Wasserleitmatte 17 vorgibt.

Soweit der Duschkopf 10 in den Figuren 1 bis 4 bei abgestelltem Wasserzulauf dargestellt ist, liegt die Wasserleitmatte 17 aufgrund ihrer Abstützungen über die an ihrer Oberfläche ausgebildeten Auswölbungen 29 gegen die untere Fläche der feststehenden Kopfplatte 20 auf der Strahlmatte 14 auf. Wird der Duschkopf 10 mit Wasser beaufschlagt, so dringt das Wasser zwischen Strahlmatte 14 und Wasserleitmatte 17 ein, wobei der einwirkende Wasserdruck zu einem Aufwölben der elastischen Wasserleitmatte 17 bei gleichzeitigem Zusammendrücken der Auswölbungen 29 führt. Durch diese Aufwölbung der Wasserleitmatte werden die Ausströmöffnungen 16 der Ausströmtüllen 15 von den Vorsprüngen 18 der Wasserleitmatte 17 freigegeben. Gleichzeitig entstehen durch die Verformung der Auswölbungen 29 in die Ebene Rückstellkräfte, die dazu führen, dass bei einem Abstellen der Wasserzufuhr die Auswölbungen 29 ihre ursprüngliche Form einzunehmen trachten, so dass aufgrund der damit verbundenen Rückstellkräfte die Wasserleitmatte 17 wieder in Anlage an der Strahlmatte 14 gedrückt wird. Hierbei erfolgt ein aktives Auspressen des zwischen der Strahlmatte 14 und der Wasserleitmatte 17 noch anstehenden Wassers durch die Ausströmöffnungen 16, bevor die Ausströmöffnungen 16 durch die darin eingreifenden Vorsprünge 18 der Wasserleitmatte 17 wieder verschlossen werden.

Das in Figuren 4 bis 8 dargestellte Ausführungsbeispiel unterscheidet sich von dem vorstehend zu Figuren 1 bis 4 beschriebenen Ausführungsbeispiel lediglich dadurch, dass anstelle der an der Wasserleitmatte 17 ausgebildeten Aufwölbungen nunmehr zur Einstellung der erforderlichen Federwirkung zwischen der Kopfplatte 20 und der Wasserleitmatte 17 eine gesonderte Druckplatte 30 angeordnet ist, die mittels entsprechend vorgespannter und sich zwischen der Kopfplatte 20 und der Druckplatte 30 abstützender Federn 31 in Anlage an der Wasserleitmatte 17 gedrückt ist und dadurch ihrerseits die Wasserleitmatte 17 in Anlage an der Strahlmatte 14 presst. Hierbei sind die Federn 31 in an der Druckplatte 30 ausgebildeten Führungshülsen 32 sowie an an der Kopfplatte 20 ausgebildeten Aufnahmevorsprüngen 33 festgelegt und geführt. Dies ist aus Figur 7 im Einzelnen ersichtlich.

Die Funktion des in Figuren 4 bis 8 dargestellten Ausführungsbeispiels vollzieht sich in gleicher Weise wie zu dem Ausführungsbeispiel gemäß Figuren 1 bis 4 beschrieben, wobei vorliegend das zwischen Strahlmatte 14 und Wasserleitmatte 17 eindringende Wasser die Wasserleitmatte 17 gegen die Wirkung der federbeaufschlagten Druckplatte 30 auswölben lässt. Im Anschluss an das Abstellen des Wasserzulaufes drückt dann die federvorgespannter Druckplatte 30 die Wasserleitmatte 17 in deren Schließstellung zurück.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihrer verschiedenen Ausführungsformen wesentlich sein.

## Patentansprüche

1. Duschkopf (10) als Teil einer Sanitärarmatur bestehend aus einer Oberschale (11) und einer Unterschale (12) mit darin angeordneten Durchlassöffnungen (13) für das über den Duschkopf (10) zu verteilende Wasser, wobei zwischen Oberschale (11) und Unterschale (12) eine Strahlmatte (14) mit daran ausgebildeten und durch die Durchlassöffnungen (13) der Unterschale (12) hindurchreichenden und die Ausströmöffnungen (16) für das Wasser bildenden Ausströmtüllen (15) angeordnet ist, **dadurch gekennzeichnet, dass** zwischen Strahlmatte (14) und einer mit Abstand dazu angeordneten feststehenden Kopfplatte (20) des Duschkopfes (10) eine aus einem verformbaren, dichtenden Elastomer bestehende Wasserleitmatte (17) angeordnet ist, die aufgrund einer federnden Abstützung gegen die Kopfplatte (20) in einer die Ausströmtüllen (15) der Strahlmatte (14) verschließenden Anlage an der Strahlmatte (14) gehalten ist und die bei Einwirkung des über einen zentralen Zulauf (22) zwischen Strahlmatte (14) und Wasserleitmatte (17) eingeleiteten Wassers sich unter Ausbildung einer Wasserströmungsfläche gegen die Kopfplatte (20) aufwölbt und die Ausströmtüllen (15) der Strahlmatte (14) freigibt.

2. Duschkopf nach Anspruch 1, **dadurch gekennzeichnet, dass** zur Einstellung der Federwirkung die Wasserleitmatte (17) auf ihrer der Strahlmatte (14) abgewandten Oberseite mit gegen die Kopfplatte (20) des Duschkopfes (10) anliegenden und bei Aufwölbung der Wasserleitmatte (17) unter Druckeinwirkung nachgiebigen und dabei Rückstellkräfte bildenden Erhöhungen versehen ist.

3. Duschkopf nach Anspruch 2, **dadurch gekennzeichnet, dass** die Erhöhungen der Wasserleitmatte als aus der ebenen Wasserleitmatte (17) ausgeformte Aufwölbungen (29) ausgebildet sind.

4. Duschkopf nach Anspruch 1, **dadurch gekennzeichnet, dass** zur Einstellung der Federwirkung zwischen der Kopfplatte (20) und der Wasserleitmatte (17) eine mittels Federn (31) gegen die Kopfplatte (20) abgestützte und die Wasserleitmatte (17) flächig beaufschlagende Druckplatte (30) angeordnet ist, die unter der Wirkung von sich zwischen der Kopfplatte (20) und der Druckplatte (30) abstützenden Federn (31) einerseits und der Aufwölbung der Wasserleitmatte (17) bei Wasserzutritt zwischen Strahlmatte (14) und Wasserleitmatte (17) andererseits verschiebbar ist.

5. Duschkopf nach einem der Ansprüche 1 bis 4, **dadurch gekennzeichnet, dass** an der Unterseite der Wasserleitmatte (17) bei Anlage von Wasserleitmatte (17) und Strahlmatte (14) aneinander in die Ausströmtüllen (15) der Strahlmatte (14) hineinreichende, diese verschließende Vorsprünge (18) angeordnet sind, die bei aus der Anlage an der Strahlmatte (14) aufgewölbter Wasserleitmatte (17) die Ausströmtüllen (15) freigeben.

6. Duschkopf nach Anspruch 5, **dadurch gekennzeichnet, dass** die Vorsprünge (18) durch Ausformung der Wasserleitmatte (17) mit auf der den Vorsprüngen (18) abgewandten Oberseite der Wasserleitmatte (17) entsprechend ausgebildeten Vertiefungen (19) gebildet sind.

7. Duschkopf nach einem der Ansprüche 1 bis 6, **dadurch gekennzeichnet, dass** die ein Widerlager für die unter Wassereinwirkung erfolgende Aufwölbung der Wasserleitmatte (17) bildende feststehende Kopfplatte (20) oder die Druckplatte (30) an ihrer der Wasserleitmatte (17) zugewandten Unterseite in die an der Oberseite der Wasserleitmatte (17) ausgebildeten Vertiefungen (19) vorstehende Führungsvorsprünge (21) für die Bewegung der Wasserleitmatte (17) aufweisen.

8. Duschkopf nach einem der Ansprüche 1 bis 7, **dadurch gekennzeichnet, dass** die Strahlmatte (14) und die Wasserleitmatte (17) aus einem silikon-ähnlichen Elastomermaterial bestehen.

9. Duschkopf nach Anspruch 8, **dadurch gekennzeichnet, dass** die Strahlmatte (14) und die Wasserleitmatte (17) aus Silikon bestehen.

## Claims

1. A shower head (10) as part of a sanitary fitting composed of an upper shell (11) and a lower shell (12) with passage openings (13) arranged therein for the water to be dispensed via the shower head (10), wherein, between the upper shell (11) and lower shell (12), there is arranged a jet mat (14) with outflow nozzles (15) which are formed thereon and which extend through the passage openings (13) of the lower shell (12) and which form outflow openings (16) for the water, **characterized in that** a water-guiding mat (17) composed of a deformable, sealing elastomer is arranged between the jet mat (14) and a fixed head plate (20), which is arranged spaced apart from said jet mat (14), of the shower head (10), which water-guiding mat (14), owing to resilient support against the head plate (20), is held in abutment against the jet mat (14) so as to close off the outflow nozzles (15) of the jet mat (14), and which water-guiding mat, under the impingement of the water introduced between the jet mat (14) and water-guiding mat (17) via a central inlet (22), bulges toward the head plate (20) so as to form a water flow surface and opens up the outflow nozzles (15) of the jet mat (14).

2. The shower head according to claim 1, **characterized in that** for setting the spring effect, the water guiding mat (17) is provided on its upper side facing away from the jet mat (14) with elevations which abut against the head plate (20) of the shower head (10) and which, upon bulging of the water guiding mat (17) under the impingement of pressure, are flexible and thereby form reset forces.

3. The shower head according to claim 2, **characterized in that** the elevations of the water guiding mat are formed as bulges (29) shaped from the plane water guiding mat (17).

4. The shower head according to claim 1, **characterized in that** for setting the spring effect between the head plate (20) and the water guiding mat (17) there is arranged a pressure plate (30) which is supported against the head plate (20) by means of springs (31) and which acts through surface contact on the water guiding mat (17), which pressure plate is displaceable, on the one hand, under the impingement of springs (31) supported between the head plate (20) and the pressure plate (30) and, on the other hand, by the bulging of the water guiding mat (17) during water inflow between the jet mat (14) and the water guiding mat (17).

5. The shower head according to any one of claims 1 to 4, **characterized in that** projections (18) are arranged at the lower side of the water guiding mat (17), which projections (18), when the water guiding mat (17) and the jet mat (14) abut against one another, extend into the outflow nozzles (15) of the jet mat (14) thereby closing off the outflow nozzles, and which, when the water guiding mat (17) is bulged and disengaged from the jet mat (14), opens up the outflow nozzles (15).

6. The shower head according to claim 5, **characterized in that** the projections (18) are formed by shaping the water guiding mat (17) with correspondingly formed recesses (19) on the upper side of the water guiding mat (17) facing away from the projections (18).

7. The shower head according to any one of claims 1 to 6, **characterized in that** the fixed head plate (20) or the pressure plate (30), which forms a counter bearing for the bulging of the water guiding mat (17) taking place under the impingement of water, is provided on its lower side facing the water guiding mat (17) with guiding projections (21) which protrude into the recesses (19) formed on the upper side of the water guiding mat (17) and serve for the movement of the water guiding mat (17).

8. The shower head according to any one of claims 1 to 7, **characterized in that** the jet mat (14) and the water guiding mat (17) are composed of a silicone-like elastomer material.

9. The shower head according to claim 8, **characterized in that** the jet mat (14) and the water guiding mat (17) are composed of silicone.

## Revendications

1. Pomme de douche (10) faisant partie d'un robinet sanitaire, composée d'une coque supérieure (11) et d'une coque inférieure (12) où sont pratiqués des orifices de passage (13) pour l'eau à diffuser par la pomme de douche (10), dans laquelle, entre la coque supérieure (11) et la coque inférieure (12), est disposée une natte de projection (14) comportant des embouts d'écoulement (15) réalisés dessus et passant à travers les orifices de passage (13) de la coque inférieure (12) et constituant les orifices d'écoulement (16) pour l'eau, **caractérisée en ce que**, entre la natte de projection (14) et une plaque de pomme fixe (20) disposée à distance de celle-ci de la pomme de douche (10), est disposée une natte conductrice d'eau (17) composée d'élastomère isolant déformable qui, du fait d'un appui à ressort contre la plaque de pomme (20), est maintenue en contact fermant les embouts d'écoulement (15) de la natte de projection (14) au niveau de la natte de projection (14) et qui se renfle sous l'effet de l'eau conduite via une arrivée centrale (22) entre la natte de projection (14) et la natte conductrice d'eau (17), en formant une surface d'écoulement d'eau contre la plaque de pomme (20) et dégage les embouts d'écoulement (15) de la natte de projection (14).

2. Pomme de douche selon la revendication 1, **caractérisée en ce que**, pour régler l'effet de ressort, la natte conductrice d'eau (17) est pourvue, sur sa face supérieure détournée de la natte de projection (14), de proéminences reposant contre la plaque de pomme (20) de la pomme de douche (10) et résilientes lors du renflement de la natte conductrice d'eau (17) sous l'effet de la pression, en générant alors des forces de rappel.

3. Pomme de douche selon la revendication 2, **caractérisée en ce que** les proéminences de la natte conductrice d'eau sont réalisées sous forme de renflements (29) réalisés dans la natte plane conductrice d'eau (17).

4. Pomme de douche selon la revendication 1, **caractérisée en ce que**, pour régler l'effet de ressort entre la plaque de pomme (20) et la natte conductrice d'eau (17), est disposée, entre la plaque de pomme (20) et la natte conductrice d'eau (17), une plaque de compression (30) soutenue au moyen de ressorts (31) contre la plaque de pomme (20) et sollicitant en surface la natte conductrice d'eau (17) et qui est déplaçable sous l'effet de ressorts (31) s'appuyant entre la plaque de pomme (20) et la plaque de compression (30) d'une part et du renflement de la natte conductrice d'eau (17) en cas d'arrivée d'eau entre la natte de projection (14) et la natte conductrice d'eau (17) d'autre part.

5. Pomme de douche selon une des revendications 1 à 4, **caractérisée en ce que**, au niveau de la face inférieure de la natte conductrice d'eau (17), en cas de contact mutuel entre la natte conductrice d'eau (17) et la natte de projection (14), sont disposées des saillies (18) rentrant dans les embouts d'écoulement (15) de la nappe de projection (14) et fermant ceux-ci (18) et qui, lorsque la natte conductrice d'eau (17) est renflée du fait du contact avec la natte de projection (14), dégagent les embouts d' écoulement (15).

6. Pomme de douche selon la revendication 5, **caractérisée en ce que** les saillies (18) sont formées par déformation de la natte conductrice d'eau (17) par des creux (19) pratiqués en conséquence sur la face détournée des saillies (18) de la natte conductrice d'eau (17).

7. Pomme de douche selon une des revendications 1 à 6, **caractérisée en ce que** la plaque de pomme (20) fixe constituant un contre-palier pour le renflement se produisant sous l'effet de l'eau de la plaque conductrice d'eau (17) ou la plaque de compression (30) présente, sur leurs faces inférieures tournée vers la natte conductrice d'eau (17), des saillies de guidage (21) dépassant dans les creux (19) pratiqués sur la face supérieure de la natte conductrice d'eau (17) pour permettre le mouvement de la natte conductrice d'eau (17).

8. Pomme de douche selon une des revendications 1 à 7, **caractérisée en ce que** la natte de projection (14) et la natte conductrice d'eau (17) sont composées d'un matériau élastomérique similaire à du silicone.

9. Pomme de douche selon la revendication 8, **caractérisée en ce que** la natte de projection (14) et la natte conductrice d'eau (17) sont composées de silicone.
